# EUROPÄISCHE PATENTSCHRIFT

(11) **EP 0 188 648 B1**
(45) Veröffentlichungstag und Bekanntmachung des Hinweises auf die Patenterteilung: **26.06.1991**
(21) Anmeldenummer: 85100729.4
(22) Anmeldetag: 25.01.1985
(51) Int. Cl.: B21D 43/05

(54) **Transferpresse**
Transfer press
Presse de transfert

(43) Veröffentlichungstag der Anmeldung: 30.07.1986
(73) Patentinhaber: L. SCHULER GmbH, D-73012 Göppingen (DE)
(72) Erfinder: Hübner, Wolfgang, D-7320 Göppingen (DE); Mikusch, Gerald, D-7320 Göppingen (DE); Thudium, Karl, D-7321 Wäschenbeuren (DE)

(56) Entgegenhaltungen:
- DE-A- 2 359 912
- DE-A- 2 525 616
- DE-A- 3 103 046
- JP-A-56 006 743

## Beschreibung

Die Erfindung betrifft eine Transferpresse mit Werkstücke in den Bearbeitungsstufen umsetzenden Greiferschienen der in Oberbegriff des Anspruchs 1 angegebenen Art. Eine gattungsgemäße Transferpresse ist aus der DE-A-23 59 912 bekannt.

In Transferpressen sind greiferbestückte Schienen vorhanden, die die Werkstücke aus der Eingabestation in die erste Bearbeitungsstufe, zwischen den Bearbeitungsstufen und aus der letzten Bearbeitungsstufe in einen Ausgabebereich fördern. Die Greiferschienen sind in zumindest zwei Achsen - Umsetzen der Werkstücke und Schließen-öffnen zum Erfassen und Freigeben der Werkstücke in zueinander synchroner Bewegung anzutreiben.

Die für das Stanzen, Formen und Beschneiden erforderlichen Werkzeuge werden im allgemeinen zur Längsmitte der Transferpresse ausgerichtet eingebaut. Oftmals liegt der Masseschwerpunkt der Werkstücke nicht mittig zum Werkzeug und somit nicht auf der Längsmitte der Transferpresse und es befinden sich zudem die Angriffspunkte der Greifzangen an den Werkstücken wegen der Form der Werkstücke oftmals nicht symmetrisch zur Längsmitte der Transferpresse. Die Greiferschienen werden dann ungleichmäßig beansprucht. Die eine Greiferschiene ist mit längeren Greifzeugen, die andere Greiferschiene ist mit kürzeren Greifzeugen zu bestücken.

Zur Anpassung der Hublage (Änderung der Ausgangsweite) an andere Werkstückabmessungen nach einem Werkzeugwechsel weist die in der DE-A-31 03 046 beschriebene Presse zum Verstellabgriff in den Anlenkpunkten der Greiferschienen in Bereich der Ständer ein Antriebssystem auf aus einem Verstellmotor mit einer Kupplung, Verbindungswellen und Kegelradgetrieben. Die in den Anlenkpunkten für die Schließ-öffnen-Bewegung angelenkten Greiferschienen sind auf schlittenartig bewegbaren Tragelementen längsverschieblich gelagert; die Tragelemente sind mit der Stößelbewegung über einen Zahnstangen-Ritzel-Antrieb quer dazu antreibbar. In dem gemeinsamen Anlenkpunkt von Stößel und Verstellmotor ist eine Spindel eingebracht, bei deren Verstellung durch den Verstellmotor die Lage der Greiferschienen zueinander im Sinne einer größeren oder geringeren Ausgangsweite einstellbar ist. Die Änderung der Ausgangsweite der Greiferschienen ist nur durch gleichzeitiges Verstellen beider Greiferschienen an die neuen Werkstückabmessungen möglich. Der einseitige Angriff der Einstellmittel zur Änderung der Ausgangsweite der Greiferschienen erfordert bei größeren Weitenänderungen, z.B. größer 400 mm, eine seitlich überstehende Ausladung des Pressenaufbaues, da die Spindel gelagert und somit über die Länge des Verstellmaßes geführt werden muß.

Aus der DE-A-23 59 912 ist eine Transferpresse bekannt mit Greiferschienen zum Umsetzen von Werkstücken von Bearbeitungsstufe zu Bearbeitungsstufe. Die Greiferschienen sind in Konsolen gelagert, die Tragelemente und Führungselemente für die Umsetzbewegungen aufweisen. Die Bewegungen der Greiferschienen in und entgegen der Umsetzrichtung sowie in den Schließ-öffnen-Richtungen erfolgt im Takt der Stößelbewegung. Für eine Änderung der Ausgangsweite der Greiferschienen in der Schließ-öffnen-Bewegung ist eine Einstellvorrichtung vorgesehen mit einer von einem Motor über Getriebemittel beaufschlagbaren Muttern-Spindel-Verbindung.

Die Aufgabe der Erfindung liegt in der Schaffung einer Vorrichtung zur Änderung der Ausgangsweite der Greiferschienen, die vom Antrieb für die Schließ-Öffnen-Bewegung unabhängig ist, die die Einzeleinstellung der Ausgangslage jeder Greiferschiene zuläßt und die den Freiraum zwischen den Greiferschienen nutzt.

Diese Aufgabe ist gelöst durch die gegenständlichen Merkmale des Anspruchs 1.

Ein besonderer Vorteil der Erfindung ist in dem als Lagerbuchse ausgebildeten Zwischenglied zwischen Tragelement und Leitspindel zu sehen, das eine Verstellung der Ausgangsweite der Greiferschienen durch einen Kurventeil und einen oder mehrere Kurvenfolgerteile zwischen der Lagerbuchse und der Leitspindel oder auch zwischen der Lagerbuchse und dem Tragelement zuläßt. Die Mehrteiligkeit der Lagerung der Leitspindel in dem Tragelement vermittels der Lagerbuchse gewährleistet eine hohe Verstellgenauigkeit bei langer Lebensdauer.

Anspruch 2 kennzeichnet eine erste bevorzugte Ausgestaltung nach der Erfindung.

Anspruch 3 kennzeichnet eine weitere Ausgestaltung nach der Erfindung mit zwischen dem Tragelement und dem als Leitspindel ausgebildeten Kurventeil eingebrachtem Kurvenfolgerteil. Neben dem Vorteil der geringeren Bauteileanzahl und des geringeren Fertigungs- und Montageaufwandes ermöglicht auch diese Ausgestaltung der Erfindung eine Weiterbildung im Sinne des Anspruchs 4.

Die Merkmale nach dem Anspruch 4 kennzeichnen die Möglichkeit einer separaten Veränderung der Ausgangslage der Greiferschienen um unterschiedliche Verstellmaße.

Die Erfindung wird im folgenden anhand von Ausführungsbeispielen in den Skizzen näher erläutert. Es zeigen:
- Fig. 1: eine erste Einstellvorrichtung nach einem Ausführungsbeispiel der Erfindung,
- Fig. 2: eine zweite Einstellvorrichtung nach eine Ausführungsbeispiel der Erfindung und
- Fig. 3: Einzelheiten der Drehübertragungselemente der Einstellvorrichtungen in einer Vergleich zu den Fig. 1 und 2 vergrößerten Darstellung.

Von der Transferpresse sind nur die Teile dargestellt, die zum Verständnis der Erfindung erforderlich sind. In den Figuren werden für gleiche bzw. gleichwirkende Teile gleiche Kennziffern verwendet.

In den Anlenkbereichen für die Übertragung der Schließ-Öffnen-Bewegungen auf Greiferschienen 1 sind pressenfeste Konsolen 2 angebracht. Jede Greiferschiene 1 ist in jedem ihrer Anlenkbereiche, Bereich jeder Konsole 2, über je ein Tragelement 3 abgestützt, in diesem vermittels Führungsmitteln 4 in Umsetzrichtung der Werkstücke, einer Richtung senkrecht zur Zeichenebene, von eine pressenseitigen Transferantrieb (nicht dargestellt) verstellbar und vermittels der Tragelenente 3 und Rollenführungen, Rollen 6, an den Tragelementen 3 und Laufschienen 7 an der Konsole 2, in den durch einen Pfeil 8 angegebenen Schließ-Öffnen-Richtungen bewegbar. Der Bewegungsantrieb der Greiferschienen 1 in den Schließ-Öffnen-Richtungen 8 erfolgt von einer pressegetriebenen, z.B. auf- und abwärts bewegbaren Antriebsstange 9 aus über drehbar in der Konsole 2 gelagerte Winkelhebel 11, je eine Lasche 12 und je einen in jeder Laufschiene 7 in den Schließ-Öffnen-Richtungen 8 verschieblich gelagerten, rollengeführten Schlitten 13. Zwischen jeweils einem Winkelhebel 11 und einem zweiarmigen Umlenkhebel 18 ist eine Koppelstange 19 zur synchronen gegenläufigen Bewegung der Greiferschienen 1 in den Schließ-Öffnen-Richtungen 8 angeordnet. In jedem Schlitten 13 ist jeweils eine Leitspindel 14 drehfest gelagert, die bis in den Bereich des zugehörenden Tragelementes 3 geführt und in einer zentralen Bohrung des Tragelementes 3 über eine Lagerbuchse 16 oder direkt in dem Tragelement 3 gelagert ist. Die Leitspindel 14 kann mit einer gewindeartigen Führungsnut versehen sein, in der, wie gezeigt, in der Lagerbuchse 16 oder in dem Tragelement 3, drehbeweglich gelagerte Kugeln oder Rollen 17 geführt werden zur Mitnahme des Tragelementes 3 bei Bewegung der Antriebsmettel aus Antriebsstange 9, Winkelhebel 11, Lasche 12 und Schlitten 13 in den Schließ-Öffnen-Richtungen 8. Die relative Lage jedes Tragelementes 3 zur Leitspindel 14 zur Veränderung der Ausgangslage der Greiferschienen 1 kann zum einen, wie gezeigt, durch Drehung der Lagerbuchse 16 in dem Tragelement 3 oder bei Fortfall der Lagerbuchse 16 in zweiter Ausgestaltung durch Drehung der Leitspindel 14 bei entsprechender Drehlagerung dieser in dem Schlitten 13 erfolgen. Leitspindel 14 und Kugeln bzw. Rollen 17 sind beispielhaft genannt. Es sind andere Ausgestaltungen von Kurventeil 14 und Kurvenfolgerteil 17 denkbar, in dem z.B. die Lagerbuchse 16 auf der Leitspindel 14 drehbar, jedoch achsial nicht verschieblich gelagert ist und mit einem Kurventeil, z.B. einer spiralförmigen Führungsnut versehen ist, die mit einem Kurvenfolgerteil, z .B. einem Zapfen in dem Tragelement 3, zusammenwirkt. Die Drehung der Lagerbuchse 16 bzw. einer drehbaren Leitspindel 14 nach der erwähnten zweiten Ausgestaltung erfolgt über je ein an deren Endbereichen angeformtes oder angebrachtes Zahnrad 21, ein zweites, in dem Tragelement 3 drehbeweglich gelagertes Zahnrad 22, das in das Zahnrad 21 eingreift, eine an der Konsole 2 drehgelagerte längsprofilierte Welle 23, die durch eine gleiche Profilierung der Innenbohrung 20 in dem Zahnrad 22 hindurchgeführt ist, wobei sich die längsprofilierte Welle 23 über den Gesamtverstellbereich des Tragelementes 3 erstreckt. Die längsprofilierte Welle 23 steht über Wellen bzw. Gelenkwellen 24 und Winkelgetriebe 26 mit einem allen längsprofilierten Wellen 23 gemeinsamen Stellmotor 27, Fig. 1, in Wirkverbindung. Weitere Winkelgetriebe 28 sind den einzelnen Anlenkbereichen der Greiferschienen-Schließ-öffnen-Bewegungen zugeordnet.

Fig. 2 sieht, im Unterschied zu Fig. 1, einen getrennten Antrieb jeder Greiferschiene 1, 1' vor mit je einem Stellmotor 27, 27' und Winkelgetrieben 28, 28' und Wellen bzw. Gelenkwellen 24, 24' in doppelter Anzahl, wodurch jede Greiferschiene 1, 1' bei entsprechender Ansteuerung des jeweiligen Stellmotors 27, 27' einzeln (separat) für eine Änderung der Grundweite unter Berücksichtigung z.B. des Masseschwerpunktes der Werkstücke anlenkbar ist.

## Patentansprüche

1. Transferpresse mit Werkstücke in den Bearbeitungsstufen umsetzenden Greiferschienen (1), mit Fürungsmitteln an den Konsolen für die Greiferschienen (1), bestehend aus Tragelementen (3) und Führungselementen (4,6,7), mit Antriebsmitteln (9) für die Bewegung der Greiferschienen (1) zumindest in mit Antriebsmitteln (9) für die Bewegung der Greiferschienen (1) zumindest in und entgegen der Umsetzrichtung und in den Schließ-Öffnen-Richtungen im Takt der Stößelbewegung, und mit einer Einstellvorrichtung (14,16,17,21,22,23,24,26,27,28) zur Änderung der Ausgangsweite der Greiferschienen (1) durch Längenänderung in der Bewegungsübertragung für die Schließ-Öffnen-Bewegung durch eine von einem Motor (27,27') über Getriebemittel beaufschlagbare Muttern-Spindel-Verbindung, **dadurch gekennzeichnet,** daß in jedem der Tragelemente (3) eine Lagerbuchse (16) drehbar gelagert ist und jede Lagerbuchse (16) als Mutternteil einer Muttern-Spindel-Verbindung ausgebildet ist, daß jede der mit einer Lagerbuchse (16) zusammenwirkenden Leitspinindeln (14) mit einem Schubteil (13) drehfest verbunden ist, wobei das Schubteil (13) von den pressenseitigen Antriebsmitteln (9) in den Schließ-Öffnen-Richtungen (8) bewegbar ist, und daß jede der Lagerbuchsen (16) vermittels Getriebemittel (21, 22, 23, 24, 26, 28) zur Drehübertragung für eine gemeinsame Verstellung der Greiferschienen (1) mit zumindest einem allen Lagerbuchsen (16) gemeinsamen Motor (27) wirkverbunden ist, oder für eine getrennt voneinander durchführbare Verstellung der Greiferschienen (1) mit zumindest eine Motor (27, 27') je Greiferschiene (1) in ständiger Wirkverbindung steht.

2. Transferpresse nach Anspruch 1, **dadurch gekennzeichnet**, daß jede Leitspindel (14) mit einer gewindegangähnlichen Führungsnut versehen ist und zwischen Lagerbuchse (16) und Leitspindel (14) Kugeln (17) formmäßig eingepaßt sind, daß ein Endteil jeder Lagerbuchse als Zahnrad (21) ausgebildet ist, das mit eine an dem jeweiligen Tragelement (3) drehbar gelagerten Zahnrad (22) in Wirkeingriff steht, und daß jedes Zahnrad (22) mit einer Innenbohrung (20) auf einer stellmotorgetriebenen, längsprofilierten Welle (23) achsial verschieblich, jedoch drehfest aufgesetzt ist.

3. Transferpresse nach Anspruch 1, **dadurch gekennzeichnet**, daß jede Leitspindel (14) mit einer gewindegangähnlichen Führungsnut versehen ist und zwischen Tragelement (3) und Leitspindel Kugeln (1) formmäßig eingepaßt sind und daß ein Endteil jeder Leitspindel als Zahnrad (21) ausgebildet ist, das mit einem an dem jeweiligen Tragelement (3) drehbar gelagerten Zahnrad (22) in Wirkeingriff steht, und daß jedes Zahnrad (22) mit einer Innenbohrung (20) auf einer motorgetriebenen, längsprofilierten Welle (23) achsial verschieblich, jedoch drehfest aufgesetzt ist.

4. Transferpresse nach eine der Ansprüche 1 bis 3, **gekennzeichnet durch** ein erstes Antriebssystem aus Stellmotor (27), Wellen , Gelenkwellen, Getrieben u.dgl. Drehübertragungsmitteln (24, 26, 28), das alle einer ersten Greiferschiene (1) zuordenbaren längsprofilierten Wellen (23) mechanisch miteinander verbindet, und durch ein zweites Antriebssystem von im wesentlichen gleichem Aufbau (24', 26', 27', 28'), das alle der zweiten Greiferschiene (1') zuordenbaren längsprofilierten Wellen (23') mechanisch miteinander verbindet.

## Claims

1. Transfer press having gripper rails (1) transferring workpieces in the working stages, guide means on the brackets for the gripper rails (1), consisting of supporting elements (3) and guide elements (4, 6, 7), drive means (9) for the movement of the gripper rails (1) at least in and against the transfer direction and in the closing/opening directions (8) in timed sequence with the ram movement, and an adjusting device (14, 16, 17, 21, 22, 23, 24, 26, 27, 28) for changing the initial width of the gripper rails (1) by change of length in the transmission of movement for the closing/opening movement by a nut-spindle connection which can be acted upon by a motor (27, 27' ) via a gearing means, characterised in that a bearing bush (16) is rotatably mounted in each of the supporting elements (3), and each bearing bush (16) is designed as a nut part of a nut-spindle connection, in that each of the leading spindles (14) interacting with a bearing bush (16) is connected to a sliding part (13) in such a way as to be fixed in terms of rotation, the sliding part (13) being movable in the closing/opening directions (8) by the drive means (9) on the press side, and in that each of the bearing bushes (16) is operatively connected to at least one motor (27) common to all bearing bushes (16), by means of gearing means (21, 22, 23, 24, 26, 28) for the rotary transmission for a common adjustment of the gripper rails (1), or is in constant operative connection with at least one motor (27, 27') per gripper rail (1) for an adjustment of the gripper rails (1) able to be carried out separately from one another.

2. Transfer press according to Claim 1, characterised in that each leading spindle (14) is provided with a guide groove similar to a thread turn, and balls are fitted in a form-adapted manner between bearing bush (16) and leading spindle (14), in that an end part of each bearing bush is designed as a gear (21) which operatively meshes with a gear (22) rotatably mounted on the respective supporting element (3), and in that each gear (22) is mounted with an inner bore (20) on a servomotor-driven, longitudinally profiled shaft (23) in such a way as to be axially displaceable but fixed in terms of rotation.

3. Transfer press according to Claim 1, characterised in that each leading spindle (14) is provided with a guide groove similar to a thread turn, and balls (1) are fitted in a form-adapted manner between supporting element (3) and leading spindle, and in that an end part of each leading spindle is designed as a gear (21) which operatively meshes with a gear (22) rotatably mounted on the respective supporting element (3), and in that each gear (22) is mounted with an inner bore (20) on a motor-driven, longitudinally profiled shaft (23) in such a way as to be axially displaceable but fixed in terms of rotation.

4. Transfer press according to one of Claims 1 to 3, characterised by a first drive system, consisting of servomotor (27), shafts, universal-joint shafts, gearing and such like rotary-transmission means (24, 26, 28), which mechanically connects all longitudinally profiled shafts (23) which can be allocated to a first gripper rail (1) to one another and by a second drive system of essentially the same construction (24', 26', 27', 28') which mechanically connects all longitudinally profiled shafts (23') which can be allocated to the second gripper rail (1' ) to one another.

## Revendications

1. Presse transfert comportant : des barres de transfert (1) pour transférer des pièces à traiter dans les postes de formage, des moyens de guidage sur les consoles pour les barres de transfert (1), composés d'éléments de support (3) et d'éléments de guidage (4, 6, 7), des moyens d'entraînement (9) pour mouvoir les barres de transfert (1) au moins en va-et-vient dans la direction du transfert et dans les sens de fermeture et d'ouverture (8) à la cadence du coulisseau, et un dispositif de réglage (14, 16, 17, 21, 22, 23, 24, 26, 27, 28) pour faire varier la largeur de départ entre les barres de transfert (1) par une variation longitudinale de la transmission du mouvement pour la fermeture et l'ouverture au moyen d'un mécanisme à vis et écrou actionné par un moteur (27, 27') grâce à des moyens de transmission, caractérisée en ce qu'une douille (16) est montée de manière rotative dans chacun des éléments de support (3), chacune de ces douilles (16) étant agencée pour former l'écrou d'un mécanisme à vis et écrou, en ce que chacune des vis (14) coopérant avec une douille (16) est raccordée à un élément coulissant (13) de manière à ne pas tourner, ledit élément coulissant (13) étant mobile sous l'effet des moyens d'entraînement (9) de la presse dans les sens de fermeture et d'ouverture (8), et en ce que chacune des douilles (16) est couplée, grâce à des moyens de transmission de rotation (21, 22, 23, 24, 26, 28), à au moins un moteur (27) commun à toutes les douilles (16) pour un réglage commun des barres de transfert (1), ou est couplée en permanence à au moins un moteur (27, 27') par barre de transfert (1) pour un réglage des barres (1) susceptible d'être effectué séparément.

2. Presse transfert selon la revendication 1, caractérisée en ce que chacune des vis (14) est pourvue d'une rainure semblable à un filetage, en ce que des billes (17) sont engagées positivement entre la douille (16) et la vis (14), en ce qu'une extrémité de chaque douille est agencée en roue dentée (21) qui est engrenée sur un pignon (22) monté de manière rotative sur l'élément de support (3) correspondant, et en ce que chaque pignon (22) est monté, grâce à un alésage interne (20), de manière coulissante axialement mais liée en rotation, sur un arbre (23) profilé longitudinalement et entrainé par un servomoteur.

3. Presse transfert selon la revendication 1, **caractérisée** en ce que chacune des vis (14) est pourvue d'une rainure semblable à un filetage, en ce que des billes (1) sont engagées positivement entre l'élément de support (3) et la vis, en ce qu'une extrémité de chaque vis est agencée en roue dentée (21) qui est engrenée sur un pignon (22) monté de manière rotative sur l'élément de support (3) correspondant, et en ce que chaque pignon (22) est monté, grâce à un alésage interne (20), de manière coulissante axialement mais liée en rotation, sur un arbre (23) profilé longitudinalement et entrainé par un moteur.

4. Presse transfert selon l'une des revendications 1 à 3, **caractérisée** par un premier système d'entraînement qui comporte un servomoteur (27), des arbres, des arbres articulés, des engrenages ou des moyens similaires de transmission de rotation (24, 26, 28) et qui relie mécaniquement tous les arbres profilés longitudinalement (23) correspondant à une première barre de transfert (1), et par un second système d'entraînement, sensiblement de même construction (24', 26', 27', 28'), qui relie mécaniquement tous les arbres profilés longitudinalement (23') correspondant à la seconde barre de transfert (1').
